# EUROPÄISCHE PATENTSCHRIFT

(11) **EP 0 104 311 B1**
(45) Veröffentlichungstag und Bekanntmachung des Hinweises auf die Patenterteilung: **05.03.1986**
(21) Anmeldenummer: 83104509.1
(22) Anmeldetag: 07.05.1983
(51) Int. Cl.: B21D 31/06, B21D 53/92

(54) **Verfahren zur Formänderung eines plattenförmigen Werkstücks**
Method for the deformation of a platelike work piece
Procédé de déformation d'une pièce à travailler en forme de plaque

(30) Priorität: 26.08.1982 DE 3231673
(43) Veröffentlichungstag der Anmeldung: 04.04.1984
(73) Patentinhaber: Messerschmitt-Bölkow-Blohm Gesellschaft mit beschränkter Haftung, D-81663 München (DE)
(72) Erfinder: Walter, Siegfried, D-8850 Donauwörth (DE)

## Beschreibung

Die Erfindung bezieht sich auf ein Verfahren zur Formänderung eines plattenförmigen Werkstücks der im Oberbegriff des Anspruchs 1 angegebenen Art, wobei von der DE-A-2 843 888 als gattungsbestimmen der Druckschrift ausgegangen wird.

Bekannte Formänderungsverfahren dieser Art, bei denen das Werkstück in den beaufschlagten, oberflächenseitigen Randzonen unter plastischer Verformung örtlich gestreckt wird, so daß es sich entgegen der Beaufschlagungsrichtung konvex gewölbt ausbildet, arbeiten entweder nach der Kugelstrahlmethode oder gemäß der DE-A-2 843 888 mit einem periodisch beaufschlagten Schlagstempel, der über die Werkstückoberfläche geführt wird, wobei der Schlagstempelmethode wegen der erzielbaren gerichteten Verformungswirkung vor allem bei der Herstellung einfach gekrümmter Werkstücke der Vorzug gebührt. Wenn das zu verformende Werkstück eine sich ändernde Wanddicke aufweist und/oder unterschiedlich starke Krümmungen erhalten soll, muß bei diesen Verfahren an den entsprechenden Flächenbereichen des Werkstücks die Verformungswirkung des oder der Schlagkörper in umständlicher Weise verändert werden, sei es durch Änderung des diesen erteilten Bewegungsimpulses oder der Aufschlagdichte, also etwa der Vorschubgeschwindigkeit, was eine baulich komplizierte Schlagkörper-Steuerung erfordert und die praktische Durchführung dieser Verfahren stark erschwert oder gar in Frage stellt.

Aufgabe der Erfindung ist es, das Verfahren der eingangs angegebenen Art so auszugestalten, daß in einfacher Weise eine sich über die Bearbeitungsfläche ändernde Schlagkörper-Verformungswirkung erreicht wird, so daß mit geringem Aufwand und hoher Genauigkeit auch Werkstücke mit einem ungleichförmigen Wanddicken- und/oder Krümmungsverlauf geformt werden können.

Diese Aufgabe wird erfindungsgemäß durch das im Anspruch 1 gekennzeichnete Verfahren gelöst. Vorteilhafte Ausgestaltungen dieses Verfahrens sind gegenstand der Unteransprüche 2 bis 5.

Erfindungsgemäß wird der auf die Werkstückoberfläche einwirkende Verformungsstoß des Schlagkörpers in vorgegebener Weise dadurch variabel gesteuert, daß zwischen dem Schlagstempel und der Werkstückoberfläche eine je nach der geforderten Verformungswirkung örtlich unterschiedlich stark stoßmindernd wirkende Dämmschicht angeordnet wird, deren Elastizitäts- und Dämpfungscharakteristik sich entsprechend dem vorhandenen Wanddicken- und gewünschten Krümmungsverlauf des Werkstücks ändernd ausgebildet ist und die einen jeweils genau dosierten Teil des Bewegungsimpulses des Schlagkörpers als örtlichen Verformungsstoß an die Werkstückoberfläche durchläßt, was eine genaue Einhaltung einer über die Bearbeitungsfläche des Werkstücks variablen Randzonen-Verformung garaniert, so daß es mit dem erfindungsgemäßen Verfahren erstmals möglich ist, auch kompliziertere Werkstücke ohne zusätzliche, aufwendige Steuergeräte nach der Schlagkörpermethode mit hoher Genauigkeit kostengünstig zu formen.

Gemäß Anspruch 2 ist die Dämmschicht vorzugsweise eine Elastomerschicht mit einer an den Stellen geringerer Wanddicke und/oder Krümmung des Werkstücks größeren Schichtdicke, was sich in einfacher Weise durch einen Elastomerlack, der als entsprechend flächig abgestufte Mehrfachlackierung auf die Werkstückoberfläche aufgetragen wird, erreichen läßt. Vor allem bei größeren Stückzahlen empfiehlt es sich, die Dämmschicht als wiederverwendbare Elastomerbeschichtung auszubilden, also etwa aus mehreren, abgestuft zugeschnittenen, übereinandergeklebten Dämmfolien, so daß mehrere Werkstücke nacheinander mit ein und derselben Dämmschicht bearbeitet werden können.

Für den Fall, daß die Formänderung mit einem Schlagstempel durchgeführt wird, der mit einer länglichen Wirkfläche versehen ist, die mit Hilfe einer Stempelführung in Richtung des Stempelvorschubs geführt werden muß, wird gemäß Anspruch 3 zweckmäßigerweise die Stempelführung rollend auf der Dämmschicht abgestützt, wodurch beim Stempelvorschub ein Verklemmen der Stempelführung an der Werkstückoberfläche und vor allem der Dämmschicht, insbesondere an den Stellen zunehmender Dämmschichtdicke, verhindert und ein sehr leichtgängiger, ruhiger Stempelvorschub erzielbar wird.

Aus dem gleichen Grund wird der Schlagstempel gemäß Anspruch 4 vorzugsweise federnd in eine von der Werkstück- bzw. Dämmschichtoberfläche abgehobene Lage gedrückt, so daß er nur kurzzeitig für die Dauer des Verformungsstoßes entgegen der Federkraft mit dem Werkstück bzw. der Dämmschicht in Berührung kommt und somit - anders als bei einer ständigen gleitenden Auflage des Schlagstempels - die Gefahr eines Verklemmens . des Schlagstempels oder einer Beschädigung der Dämmschicht weitgehend unterbunden wird.

Der dem Schlagstempel erteilte Bewegungsimpuls muß, wie bereits erwähnt, während der Bearbeitung nicht verändert werden, er wird aber vorzugsweise auf den an den Stellen größter Verformungswirkung erforderlichen Maximalwert voreingestellt, so daß diese Stellen größter Wanddicke bzw. stärkster Krümmung des Werkstücks unbeschichtet bleiben können und die Dämmschicht lediglich nach Maßgabe der erforderlichen Schwankungsbreite der Verformungsstöße bemessen werden muß. Diese Vorwahl des dem Schlagstempel jeweils durch einen Schlagkolben erteilten Bewegungsimpulses erfolgt gemäß Anspruch 5 vorzugsweise dadurch, daß die Stempelführung vom Führungszylinder des Schlagkolbens einen veränderlichen Abstand aufweist, der um so größer vorgewählt wird, je größer die maximal erforderliche Verformungswirkung des Schlagstempels ist, was gegenüber der sonst zur Vorwahl des Bewegungsimpulses üblichen Arbeitsdruck- oder -hubeinstellung des Schlagkolbens eine weitere wesentliche Vereinfachung erbringt.

Die Erfindung wird nunmehr in Verbindung mit den Zeichnungen beispielsweise näher erläutert. Es zeigt :
Figur 1 ein plattenförmiges, mit einer Dämmschicht versehenes Werkstück während der Bearbeitung mit einem Schlagstempel in teilweise gebrochener, perspektivischer Darstellung ;
Figur 2 eine teilweise geschnittene Seitenansicht der zugehörigen Bearbeitungsmaschine ; und
Figur 3 eine teilweise geschnittene Vorderansicht des Schlagstempels und der Schlagstempelführung der in Fig. 2 gezeigten Bearbeitungsmaschine.

Das zu verformende Werkstück 2 ist eine zunächst ebene Blechplatte, die auf der Oberseite durch einen hammerschlagartig repetierend einwirkenden, länglichen Schlagstempel 4 bearbeitet wird, welcher mit gleichförmiger Vorschubgeschwindigkeit quer zur gewünschten Verformungsrichtung der Blechplatte 2 über die Werkstückoberfläche hin- und herbewegt wird, wobei die Blechplatte 2 nach jedem Durchlauf des Schlagstempels 4 quer zu dessen Vorschubrichtung um einen Bewegungsschritt weitergerückt wird, so daß die in Figur 1 in gestrichelten Linien angedeutete, zeilenförmige Schlagspur entsteht, deren Schlagstoßdichte in Bewegungsrichtung des Schlagstempels 4 bei konstanter Schlagfrequenz durch die gewählte Vorschubgeschwindigkeit des Schlagstempels 4 und deren Zeilenabstand durch die Größe des quer zur Schlagstempel-Vorschubrichtung verlaufenden Bewegungsschritts des Werkstücks 2 auf einen veränderlich einstellbaren, während der Bearbeitung aber konstant bleibenden Wert gebracht wird. Auch der dem Schlagstempel 4 für jeden Aufschlagstoß erteilte Bewegungsimpuls bleibt während des Bearbeitungsvorgangs auf einem vorgewählten Konstantwert.

Hingegen hat die zu verformende Blechplatte 2 eine sich ändernde Wanddicke und wird mit unterschiedlich starken Krümmungen verformt, wie dies in Figur 1 durch das Werkstück-Flächensegment A erhöhter Wanddicke sowie durch das Flächensegment B, für das ein kleinerer Krümmungsradius R₁ als für die Restfläche des Werkstücks 2 (Krümmungsradius R₂) vorgesehen ist, dargestellt ist. Demgemäß ist die notwendige örtliche Verformungswirkung, also die durch die stoßartige Beaufschlagung durch den Schlagstempel4 bewirkte, örtliche Streckung der oberen Randzonen des Werkstücks 2, in dem Überlappungsbereich der beiden Flächensegmente A und B, also an der Teilfläche C mit der größten Wanddicke und der stärksten Krümmung, am höchsten, während im Restteil des Flächensegments A, wo die Wanddicke zwar noch gleichgroß, die Krümmung aber geringer ist, sowie im restlichen, zwar stark gekrümmten, aber dünnwandigen Teil des Flächensegments B eine schwächere örtliche Verformungswirkung und in allen anderen Flächenbereichen des Werkstücks 2, wo sowohl die vorhandene Wanddicke als auch die geforderte Krümmung am kleinsten sind, die niedrigste örtliche Verformungswirkung aufgebracht werden muß.

Um die örtliche Verformungswirkung derart veränderlich zu steuern, ohne daß der Vorschub des Schlagstempels 4 oder der diesem erteilte Bewegungsimpuls während des Bearbeitungsvorgangs verändert werden muß, wird das Werkstück 2 vor der Bearbeitung mit einer in den verschiedenen Flächensegmenten nach Maßgabe der jeweils erforderlichen örtlichen Verformungswirkung unterschiedlich stark stoßmindernd ausgebildeten Dämmschicht 6 belegt, etwa mit einer Elastomerlackschicht, deren Schichtdicke in der gezeigten Weise gegenläufig zur geforderten örtlichen Verformungswirkung abnimmt, wobei die am stärksten zu krümmenden Flächenbereiche mit der zugleich größten Wanddicke, also der Flächenbereich C des Werkstücks 2, unbeschichtet bleiben. Ein solcher Aufbau der Dämmschicht 6 läßt sich am einfachsten durch eine Mehrfachlackierung erreichen, bei der vor den einzelnen Lackiergängen jeweils Abdeckmasken entsprechenden Zuschnitts auf die nicht mehr dicker zu beschichtenden Flächenbereiche des Werkstücks 2 bzw. der Dämmschicht 6 aufgebracht werden. Wahlweise kann die Dämmschicht 6 auch aus entsprechend abgestuft zugeschnittenen, mehrlagig übereinander geklebten Einzelfolien aufgebaut werden, so daß sie sich nach der Bearbeitung von der Werkstückoberfläche entfernen und nochmals für weitere Werkstücke verwenden läßt.

Aufgrund der sich ändernden Schichtdicke der Dämmschicht 6 wird der Aufschlag des Schlagstempels 4 mehr oder weniger stark gedämpft und abgefedert, so daß die Größe des auf die Werkstückoberfläche einwirkenden Verformungsstoßes mit Hilfe der Dämmschicht 6 während der Bearbeitung in vorgegebener Weise variabel gesteuert wird. Die Wanddicke und die Dickenverhältnisse der Dämmschicht 6 sind ebenso wie die Krümmungsradien des Werkstücks 2 in den Figuren der Deutlichkeit halber stark übertrieben dargestellt.

Auf der Unterseite wird das Werkstück 2 mit einem nachgiebigen Material, das die Wanddickenunterschiede ausgleicht, zum Beispiel Hartschaum-Platten 8, vollflächig ausgefüttert und während der Bearbeitung unterhalb der Vorschubbahn des Schlagstempels 4 an einem rohrförmigen Stützkörper 10 zur Auflage gebracht.

Die in den Figuren 2 und 3 gezeigte Bearbeitungsmaschine enthält neben dem Schlagstempel 4 als Hauptbestandteile einen Werkzeugschlitten 12, der auf Führungen 14 in Vorschubrichtung des Schlagstempels 4 hin- und herlaufen angetrieben wird, einen über Führungsbolzen 16 und Elastomerfedern 18 am Werkzeugschlitten 12 senkrecht verschieblich gelagerten Schlagzylinder 20 einschließlich einer Druckluftzufuhr 22 und eines nach Art eines Niethammers mit konstanter Schlagfrequenz periodisch betätigten Schlagkolbens 24, sowie einen mit Rollen 26 versehenen Führungsschuh 28, über den die Schlagkolben - Zylindereinheit 20, 24 auf der Werkstückoberfläche bzw. der Dämmschicht 6 abgestützt wird. In einer schlitzförmigen Ausnehmung 30 des Führungsschuhs 28 ist der Schlagstempel 4 verdrehsicher senkrecht verschieblich geführt. Er enthält eine längliche, ballig ausgebildete Wirkfläche 32, deren Krümmung vom Mittelpunkt sowohl zu den Längs- als auch zu den Schmalseiten der Wirkfläche 32 hin zunimmt. Zwischen einem Ringbund 34 des Schlagstempels 4 und dem Führungsschuh 28 sitzt eine Rückholfeder 36, die den Schlagstempel 4 in die gezeigte, von der Werkstückoberfläche bzw. der Dämmschicht 6 abgehobene Rückhubposition drückt.

Die gezeigte Bearbeitungsmaschine bietet eine einfache Möglichkeit einer veränderlichen Vorwahl des dem Schlagstempel 4 vom Schlagkolben 24 jeweils erteilten Bewegungsimpulses, um verschiedenartige Werkstücke, die unterschiedlich große Maximalwerte der Verformungsstöße, also an den unbeschichteten Flächensegmenten verschiedengroße Verformungswirkungen verlangen, bearbeiten zu können. Zu diesem Zweck ist zwischen dem Zylinder 20 und dem Führungsschuh 28 eine höhenverstellbare Langloch-Schraubverbindung 38 vorgesehen, durch die sich der Abstand zwischen dem Schlagzylinder 20 und dem Führungsschuh 28 vor der Bearbeitung veränderlich einstellen läßt. Wird dieser Abstand größer vorgewählt, so vergrößert sich die Freiflugstrecke des Schlagkolbens 24 zwischen dessen voller Rückhublage und dem Auftreffen auf den Schlagstempel 4 und dementsprechend auch der diesem bei jedem Arbeitstakt des Schlagkolbens 24 erteilte Bewegungsimpuls. Umgekehrt nimmt der Bewegungsimpuls, mit dem der Schlagstempel 4 gegen die Werkstückoberfläche bzw. die Dämmschicht 6 läuft, ab, wenn ein kleinerer Abstand zwischen dem Schlagzylinder 20 und dem Führungsschuh 28 vorgewählt wird.

In der Praxis wird mit dem beschriebenen Verfahren ein großflächiges Bauteil, das auf der Unterseite vielfach abgestuft ist und große relative Wanddickenänderungen aufweist, in eine einfach gekrümmte Kontur gebracht, wobei nach dem Entfernen der Dämmschicht 6 auf der Werkstückoberseite eine zwar deutlich sichtbare, gewünschtenfalls aber leicht abschleifbare Bearbeitungsspur verbleibt.

## Patentansprüche

1. Verfahren zur Formänderung eines plattenförmigen Werkstücks (2), insbesondere eines Blechteils, bei dem das Werkstück einseitig mit einem oder mehreren, jeweils stoßartig örtlich begrenzt auf die Werkstückoberfläche einwirkenden Schlagkörpern (4) beaufschlagt wird, dadurch gekennzeichnet, daß das Werkstück (2) vor der Beaufschlagung mit einer nach Maßgabe der gewünschten örtlichen Verformungswirkung des Schlagkörpers (4) unterschiedlich stark stoßmindernd ausgebildeten Dämmschicht (6) belegt wird.

2. Verfahren nach Anspruch 1, dadurch gekennzeichnet, daß als Dämmschicht (6) eine Elastomerschicht in einer nach Maßgabe der gewünschten, örtlichen Verformungswirkung bemessenen Schichtdicke aufgetragen wird.

3. Verfahren nach Anspruch 1 oder 2, dadurch gekennzeichnet, daß als Schlagkörper ein periodisch beaufschlagter Schlagstempel (4) mit einer länglichen Wirkfläche (32) längs einer Schlagspur richtungsstabil über die Werkstückoberfläche geführt und die Stempelführung (26, 28, 30) rollend auf der Dämmschicht (6) abgestützt wird.

4. Verfahren nach Anspruch 3, dadurch gekennzeichnet, daß der Schlagstempel (4) durch eine zwischen Stempel und Führung (26, 28, 30) wirkende Federkraft (Feder 36) entgegen der Beaufschlagungsrichtung in eine von der Werkstückoberfläche bzw. Dämmschicht (6) abgehobene Rückhublage gedrückt wird.

5. Verfahren nach Anspruch 3 oder 4, dadurch gekennzeichnet, daß der Schlagstempel (4) durch einen pulsierend betätigten Schlagkolben (24) periodisch beaufschlagt wird und zur Vorwahl des dem Schlagstempel jeweils vom Schlagkolben (24) erteilten Bewegungsimpulses die Schlagstempelführung (26, 28, 30) und der Führungszylinder (20) des Schlagkolbens (24) zueinander veränderlich einstellbar auf Abstand gehalten werden.

## Claims

1. A method of changing the shape of a plate- shaped workpiece (2), more especially of a sheet- metal part, in which the workpiece is acted upon on one side with one or more percussion bodies (4) acting in each case suddenly and in a locally limited manner on the surface of the workpiece, characterised in that the workpiece (2), prior to being acted upon, is coated with a damping layer (6) which is designed so as to be impact-lessening in a differently severe manner in accordance with the desired local deformation effect of the percussion body (4).

2. A method according to claim 1, characterised in that as the damping layer (6) an elastomeric layer is applied in a layer thickness which is dimensioned in accordance with the desired local deformation effect.

3. A method according to claim 1 or 2, characterised in that as the percussion body a percussion ram (4) acted upon periodically and having an elongate effective surface (32) is guided along a percussion track in a directionally-stable manner over the surface of the workpiece and the ram guide (26, 28, 30) is supported by rolling on the damping layer (6).

4. A method according to claim 3, characterised in that the percussion ram (4) is pressed, by a spring force (spring 36) acting between ram and guide (26, 28, 30), contrary to the impingement direction into a return-stroke position lifted off from the workpiece surface or respectively damping layer (6).

5. A method according to claim 3 or 4, characterised in that the percussion ram (4) is acted upon periodically by a pulsatingly-actuated percussion piston (24) and, for the preselection of the movement impulse imparted to the percussion ram in each case by the percussion piston (24), the percussion ram guide (26, 28, 30) and the guide cylinder (20) of the percussion piston (24) are held at a spacing from one another in a variably adjustable manner.

## Revendications

1. Procédé pour changer la morphologie d'une pièce (2) en forme de plaque, en particulier d'une pièce de tôle, suivant lequel ladite pièce est soumise d'un côté à l'action d'un ou de plusieurs corps de percussion qui agissent respectivement, d'une manière saccadée et limitée localement, sur la surface de ladite pièce, caractérisé par le fait que la pièce (2) est garnie d'une couche d'amortissement (6) dont la capacité d'amortissement des chocs diffère en fonction de l'effet de déformation locale souhaité du corps de percussion (4).

2. Procédé selon la revendication 1, caractérisé par le fait que l'on applique, pour servir de couche d'amortissement (6), une couche d'élastomère en une épaisseur dimensionnée en fonction de l'effet de déformation locale souhaitée.

3. Procédé selon la revendication 1 ou 2, caractérisé par le fait que comme corps à percussion on fait passer un poinçon de frappe (4) qui est périodiquement sollicité et qui comporte une surface active oblongue (32), le long d'une trace de percussion, selon une direction stable, sur la surface de la pièce et par le fait que le guidage du poinçon (26, 28, 30) s'appuie, en roulant, sur la couche d'amortissement (6).

4. Procédé selon la revendication 3, caractérisé par le fait que le poinçon de frappe (4) est sollicité dans une position de retrait, soulevée par rapport à la superficie de la pièce ou de la couche d'amortissement (6), au moyen d'une force exercée par un ressort (ressort 36) agissant entre le poinçon et le guidage (26, 28, 30) dans le sens contraire à la direction de sollicitation.

5. Procédé selon la revendication 3 ou 4, caractérisé par le fait que le poinçon de frappe (4) est sollicité périodiquement par un piston de percussion (24) actionné par impulsions et par le fait que, en vue de la pré-sélection de l'impulsion imprimée au poinçon par le piston (24), le guidage (26, 28, 30) dudit poinçon de frappe et le cylindre de guidage (20) du piston (24) sont maintenus à une distance réciproque variable par réglage.
